# EUROPÄISCHE PATENTSCHRIFT

(11) **EP 2 196 657 B1**
(45) Veröffentlichungstag und Bekanntmachung des Hinweises auf die Patenterteilung: **31.05.2017**
(21) Anmeldenummer: 09014204.3
(22) Anmeldetag: 13.11.2009
(51) Int. Cl.: F02F 3/22

(54) **Kolben für einen Verbrennungsmotor**
Piston for a combustion engine
Piston pour un moteur à combustion

(30) Priorität: 13.12.2008 DE 102008062219
(43) Veröffentlichungstag der Anmeldung: 16.06.2010
(73) Patentinhaber: Mahle International GmbH, 70376 Stuttgart (DE)
(72) Erfinder: Boczek, Sascha-Oliver, 69234 Dielheim (DE); Scharp, Rainer, 71665 Vaihingen (DE)
(74) Vertreter: Stumkat, Ulrich

(56) Entgegenhaltungen:
- WO-A-2006/014741
- DE-A1-102006 053 179
- US-A- 5 261 363
- US-A- 5 778 533
- US-A1- 2004 144 247
- US-A1- 2004 250 779

## Beschreibung

Die Erfindung betrifft einen Kolben für einen Verbrennungsmotor nach dem Oberbegriff des Anspruches 1.

Aus der Offenlegungsschrift DE 10 2006 053 179 A1 ist ein Stahlkolben für einen Verbrennungsmotor bekannt, der einen Kühlkanal mit zwei oder mehr verschließbaren und auf dessen Unterseite angeordneten Öffnungen aufweist. Für jede einzelne Öffnung ist hierzu ein separates Verschlussteil vorgesehen, das in die jeweilige Öffnung formschlüssig eingesetzt wird. Nachteilig ist hierbei der Aufwand, der damit verbunden ist, dass zum einen eine Vielzahl von Verschlusselementen erforderlich ist, um eine größere Anzahl von Öffnungen zu verschließen, und dass zum anderen die Form der Verschlusselemente genau der Form der Öffnungen angepasst sein muss, um die Öffnungen hermetisch zu verschließen.

Diese Nachteile des genannten Standes der Technik zu vermeiden, ist Aufgabe der Erfindung. Gelöst wird diese Aufgabe mit den im Kennzeichen des Hauptanspruches stehenden Merkmalen.

Erfindungsgemäß werden hierbei auf einfache und schnelle Weise alle auf der Unterseite des Kühlkanals befindlichen Öffnungen mit zwei halbkreisförmigen Abdeckblechen verschlossen.

Zweckmäßige Ausgestaltungen der Erfindung sind Gegenstand der Unteransprüche.

Ein Ausführungsbeispiel der Erfindung wird im Folgenden anhand der Zeichnungen beschrieben. Es zeigen
- Fig. 1: einen Schnitt durch einen Kolben entlang der Linie I in Fig. 2,
- Fig. 2: eine Unteransicht des Kolbens gemäß Fig. 1 und
- Fig. 3: einen Schnitt durch den Kolben entlang der Linie III in Fig. 1.

Fig. 1 zeigt einen Kolben 1 für einen Verbrennungsmotor im Schnitt entlang der Linie I in Fig. 2, der aus Stahl besteht und im Gießverfahren hergestellt ist. Der Kolben 1 kann aber auch aus einem Leichtmetall wie beispielsweise aus Aluminium oder aus Magnesium hergestellt sein. Er weist einen Kolbenboden 2 mit einer mittig angeordneten Verbrennungsmulde 3 und mit einer radial außen an den Kolbenboden 2 angeformte Ringwand 4 auf, in die radial außen eine Ringpartie 5 zur Aufnahme in den Figuren nicht dargestellter Kolbenringe eingeformt ist.

Der Kolbenboden 2, die Verbrennungsmulde 3 und die Ringwand 4 begrenzen einen umlaufenden Kühlkanal 6. Weiterhin weist der Kolben 1 auf der kolbenbodenabgewandten Unterseite zwei Bolzennaben 7 und 8 mit in Richtung der Kolbenachse 15 gegenüber der Ringwand 4 zurückgesetzten Stirnflächen 23, 24 auf, die einen nach unten offenen Hohlraum 16 radial außen begrenzen, dessen obere Begrenzung von dem Teil des Kolbenbodens 2 gebildet wird, der auch die Verbrennungsmulde 3 begrenzt. Die Bolzennaben 7 und 8 werden über in Fig. 1 nicht dargestellte Verbindungswände von zwei einander gegenüberliegenden Schaftelementen miteinander verbunden, von denen in Figur 1 wegen der Lage der Schnittebene das Schaftelement 9 dargestellt ist.

Die in Fig. 2 dargestellte Unteransicht des Kolbens 1 lässt die Schaftelemente 9 und 10 erkennen, die über die in Richtung der Kolbenachse 15 zurückgesetzten Verbindungswände 11, 12, 13 und 14 mit den Bolzennaben 7 und 8 verbunden sind.

Fig. 3 zeigt, dass die Schaftelemente 9, 10 ausschließlich über die Verbindungswände 12, 14 mit den Bolzennaben 8 verbunden sind und keine direkte Verbindung mit der Ringwand 4 beispielsweise über eine Schaftanbindung aufweisen. Demzufolge weist der Kolben 1 zwischen den Schaftelementen 9 und 10 und der Ringwand 4 Ausnehmungen 17 und 18 auf.

Der Kühlkanal 6 ist auf seiner Unterseite von Rippen 19 begrenzt, die, wie in Fig. 1 gestrichelt eingezeichnet ist und Fig. 2 deutlich zeigt, zwischen nierenförmigen Öffnungen 20 liegen, wobei die Rippen 19 und die Öffnungen 20 gleichmäßig über den Umfang verteilt sind. Gegenüber einem Kolben mit einem nach unten offenen Kühlkanal erhöhen die Rippen 19 die Festigkeit des Kolbenbodens 2 und verhindern eine Verformung des Kolbenbodens 2 im Motorbetrieb auf Grund des Druckes der Verbrennungsgase. Bei der Herstellung des Kolbens 1 wird zur Ausformung des Kühlkanals 6 ein verlorener Kern, beispielsweise ein Sandkern, verwendet, der nach Beendigung des Gießvorganges sehr leicht über die Öffnungen 20 aus dem Kühlkanal 6 entfernt, d.h., im Falle eines Sandkerns ausgewaschen werden kann.

Wie die Figuren 1 und 3 zeigen, wird der Kühlkanal 6 mittels zweier halbkreisförmiger Abdeckbleche 21 und 22 verschlossen, die hierzu an die Unterseite des Kühlkanals 6 angeschweißt werden. (Hierbei zeigt Fig. 2 die Unterseite des Kühlkanals 6 ohne Abdeckbleche.) Es ist auch möglich, die Abdeckbleche 21 und 22 mittels Schrauben an der Unterseite des Kühlkanals 6 zu befestigen. In Fig. 1 ist gestrichelt eingezeichnet, dass die Abdeckbleche 21 und 22 ursprünglich eine konische Form haben, bevor sie bei der Montage von unten auf die Rippen 19 aufgelegt und unter Spannung insoweit verformt werden, bis sie die in den Fig. 1 und 3 eingezeichnete ebene Form annehmen. Hierdurch ergibt sich in den Abdeckblechen 21, 22 eine Vorspannung, die im Motorbetrieb bei den schnellen Hin- und Herbewegungen des Kolbens 1 ein Flattern der Abdeckbleche verhindert. Zum Ein- und Ausleiten von Kühlöl weisen die Abdeckbleche 21, 22 in den Figuren nicht dargestellte Ölzulauf- und Ölablauföffnungen auf. Diese Öffnungen können sich auch in den Stoßstellen der Abdeckbleche befinden, wobei einander gegenüberliegende Stoßstellen je eine halbkreisförmige Ausnehmung aufweisen, die so einander gegenüberliegen, dass sie eine kreisförmige Öffnung bilden.

### Bezugszeichenliste

- 1: Kolben
- 2: Kolbenboden
- 3: Verbrennungsmulde
- 4: Ringwand
- 5: Ringpartie
- 6: Kühlkanal
- 7,8: Bolzennabe
- 9, 10: Schaftelement
- 11,12,13,14: Verbindungswand
- 15: Kolbenachse
- 16: Hohlraum
- 17, 18: Ausnehmung
- 19: Rippe
- 20: Öffnung
- 21,22: Abdeckblech
- 23, 24: Stirnfläche der Bolzennabe 7, 8

## Patentansprüche

1. Kolben (1) für einen Verbrennungsmotor
- mit einem Kolbenboden (2),
- mit einer radial außen an die Unterseite des Kolbenbodens (2) angeformten Ringwand (4),
- mit zwei an die Unterseite des Kolbenbodens (2) angeformten Bolzennaben (7, 8) mit gegenüber der Ringwand (4) in Richtung der Kolbenachse (15) zurückgesetzten Stirnflächen (23, 24),
- mit zwei einander gegenüberliegenden und mit den Bolzennaben (7, 8) verbundenen Schaftelementen (9, 10), wobei sich zwischen den Schaftelementen (9, 10) und der Ringwand (4) im Bereich der Schaftelemente (9, 10) umlaufende Ausnehmungen (17, 18) befinden, und
- mit einem nahe dem Kolbenboden (2) und radial außen angeordneten Kühlkanal (6), der radial außen von der Ringwand (4) und auf der Unterseite von über den Umfang gleichmäßig verteilten Rippen (19) mit dazwischen liegenden Öffnungen (20) begrenzt ist,
**dadurch gekennzeichnet, dass** alle Öffnungen (20) des Kühlkanals (6) mit zwei an dessen Unterseite befestigten, halbkreisförmigen Abdeckblechen (21, 22) verschlossen sind, wobei in und/oder zwischen den Abdeckblechen (21, 22) mindestens eine Ölzulauföffnung und mindestens eine Ölablauföffnung vorgesehen sind.

2. Kolben (1) nach Anspruch 1, **dadurch gekennzeichnet, dass** die Abdeckbleche (21, 22) an die Unterseite des Kühlkanals (6) angeschweißt sind.

3. Kolben (1) nach Anspruch 1, **dadurch gekennzeichnet, dass** die Abdeckbleche (21, 22) an die Unterseite des Kühlkanals (6) angeschraubt sind.

4. Kolben (1) nach einem der Ansprüche 1 bis 3, **dadurch gekennzeichnet, dass** die im entspannten Zustand eine konische Form aufweisenden Abdeckbleche (21, 22) auf der Unterseite des Kühlkanals (6) unter mechanischer Vorspannung befestigt sind und eine ebene Form aufweisen.

## Claims

1. A piston (1) for an internal combustion engine
- with a piston head (2),
- with an annular wall (4) on the outside, in the radial direction, of the bottom of the piston head (2),
- with two piston pin bosses (7, 8) on the bottom of the piston head (2), the two piston pin bosses (7, 8) having end faces (23, 24) that are set back, in the direction of the piston axis (15), with respect to the annular wall (4),
- with two skirt elements (9, 10) that are opposite one another and connected with the piston pin bosses (7, 8), the skirt elements (9, 10) and the annular wall (4) having peripheral recesses (17, 18) located between them in the area of the skirt elements (9, 10), and with a cooling duct (6) that is close to the piston head (2) and arranged toward the outside in the radial direction, and that is bordered on the outside in the radial direction by the annular wall (4) and on the bottom by ribs (19) that are uniformly distributed over the perimeter and that have openings (20) lying between them,
**characterised in that** all openings (20) of the cooling duct (6) are closed with two semicircular cover plates (21, 22) that are fastened to its bottom, the cover plates (21, 22) having at least one oil supply opening and at least one oil drain opening in and/or between them.

2. A piston (1) according to claim 1, **characterized in that** the cover plates (21, 22) are welded on to the bottom of the cooling duct (6).

3. A piston (1) according to claim 1, **characterized In that** the cover plates (21, 22) are screwed on to the bottom of the cooling duct (6).

4. A piston (1) according to any one of claims 1 through 3, **characterized in that the** cover plates (21, 22), which have a conical shape in the unstressed state, are, when fastened to the bottom of the cooling duct (6), mechanically prestressed and have a planar shape.

## Revendications

1. Piston (1) destiné à un moteur à combustion interne
- avec une tête de piston (2),
- avec une paroi annulaire (4) formée radialement à l'extérieur au niveau de la face inférieure de la tête de piston (2),
- avec deux bossages de piston (7, 8) formés au niveau de la face inférieure de la tête de piston (2) avec des surfaces frontales (23, 24) en retrait par rapport à la paroi annulaire (4) en direction de l'axe de piston (15),
- avec deux éléments de tige (9, 10) situés l'un en face de l'autre et reliés avec les bossages de piston (7, 8), où, entre les éléments de tige (9, 10) et la paroi annulaire (4) se situent des évidements (17, 18) circonférentiels dans la région des éléments de tige (9, 10), et
- avec un canal de refroidissement (6) proche de la tête de piston (2) et disposé radialement vers l'extérieur, qui est délimité radialement à l'extérieur par la paroi annulaire (4) et sur la face inférieure par des nervures (19) distribuées de manière uniforme sur le pourtour avec des orifices (20) logés entre celles-ci,
**caractérisé en ce que** tous les orifices (20) du canal de refroidissement (6) sont fermés avec deux tôles de recouvrement (21, 22) en forme de demis cercles fixées sur sa face inférieure, où, dans et/ou entre les tôles de recouvrement (21, 22), au moins un orifice d'entrée d'huile et au moins un orifice de sortie d'huile sont prévus.

2. Piston (1) selon la revendication 1, **caractérisé en ce que** les tôles de recouvrement (21, 22) sont soudées au niveau de la face inférieure du canal de refroidissement (6).

3. Piston (1) selon la revendication 1, **caractérisé en ce que** les tôles de recouvrement (21, 22) sont vissées sur la face inférieure du canal de refroidissement (6).

4. Piston (1) selon l'une des revendications 1 à 3, **caractérisé en ce que** les tôles de recouvrement (21, 22) sur la face inférieure du canal de refroidissement (6) présentant une forme conique à l'état détendu sont fixées moyennant une précontrainte mécanique et présentent une forme plane.
